# EUROPÄISCHE PATENTSCHRIFT

(11) **EP 0 303 556 B1**
(45) Veröffentlichungstag und Bekanntmachung des Hinweises auf die Patenterteilung: **27.05.1992**
(21) Anmeldenummer: 88730157.0
(22) Anmeldetag: 13.07.1988
(51) Int. Cl.: B41J 11/58

(54) **Papierführungsvorrichtung für Büromaschinen, insbes. für Matrixdrucker**
Paper-guiding device for office machines, particularly for matrix printers
Dispositif de guidage de papier pour machines de bureau, notamment pour imprimantes à matrice

(30) Priorität: 11.08.1987 DE 3727070
(43) Veröffentlichungstag der Anmeldung: 15.02.1989
(73) Patentinhaber: MANNESMANN Aktiengesellschaft, 40027 Düsseldorf (DE)
(72) Erfinder: Engelhardt, Günther, D-7908 Niederstotzingen (DE); Werner, Thomas, D-7910 Neu-Ulm 3 (DE); Lohrmann, Gerhard, D-7915 Thalfingen (DE)
(74) Vertreter: Presting, Hans-Joachim, Dipl.-Ing.

(56) Entgegenhaltungen:
- EP-A- 0 142 472
- EP-A- 0 169 426
- US-A- 4 594 013

## Beschreibung

Die Erfindung betrifft eine Papierführungsvorrichtung für Büromaschinen, insbesondere für Matrixdrucker, bestehend aus einem über dem Schreibwiderlager befindlichen Aufsetzteil, der einen Papierzuführungsschacht und im Bereich des Schreibwiderlagers mit der offenen Winkelseite einander zugewandte winkelförmige Ablagen für Einzelblätter aufweist, wobei das hintere Ablagefach starr ist und eine Papierführung in einen Zwischenraum außerhalb des vorderen und des hinteren Ablagefaches angeordnet ist.

Es ist eine Papierführungsvorrichtung bekannt (DE-PS 28 56 950), die einen Papierführungsschacht zusammen mit der Rückwand eines Ablagefaches bildet. Hierbei werden die beschriebenen Einzelblätter tangential zum Schreibwider1ager in das Ablagefach befördert. In diesem Ablagefach werden die Einzelblätter nach ihrer aufeinanderfolgenden Nummer (1,2,3,4,...) übereinander gestapelt, so daß die höchste Zahl stets obenauf liegt. Dieser Nachteil muß durch nachträgliches Umsortieren von unten nach oben ausgeglichen werden. Ein solches Umsortieren mag bei einer Anzahl unter fünf Einzelblättern noch tragbar erscheinen. Ruf Dauer ist ein solches Umsortieren jedoch zeitaufwendig und daher teuer sowie umständlich.

Es ist ferner eine Papierführungsvorrichtung bekannt (EP-A1-0 169 426) mit einem Papierablagebehälter, der um zwei fest im Gehäuse angeordnete, Transportrollen tragende Wellen verschwenkbar ist. Es sind vordere und hintere Ablagefächer gebildet. Zur Ansteuerung des vorderen oder hinteren Ablagefaches wird der gesamte Papierablagebehälter geschwenkt. Durch Zusammenwirken mit Gehäuseteilen entstehen beim Schwenken des gesamten Papierablagebehälters Papierkanäle für das vordere oder hintere Ablagefach. Durchnumerierte Seiten können somit mit auf- oder absteigender Ziffernfolge gesammelt werden. Allerdings sind die Ablagefächer schlecht überschaubar.

Die eingangs bezeichnete Papierführungsvorrichtung ist aus der EP-A2-0 142 472 bekannt. Allerdings weist diese Vorrichtung lediglich starre Ablagefächer auf. Hierbei muß das vordere Ablagefach separat gehalten und bei Bedarf erst in die Büromaschine eingehängt oder in Position gebracht werden. Ein solches Separathalten ist nachteilig, weil die Aufbewahrung eines solchen Teilstücks unangenehm ist und das Teilstück auch beschädigt werden kann oder abhanden kommt. Außerdem nimmt das vordere Ablagefach in einer zurückgeschwenkten Lage einen Raum ein, ohne damit einen günstigen Formverlauf des Gehäuses zu verbinden.

Der Erfindung liegt daher die Aufgabe zugrunde, den Stapelvorgang wahlweise für durchnumerierte Einzelblätter in der Reihenfolge ansteigender Zahlen durchzuführen, so daß der fertige Papierstapel in der zutreffenden Reihenfolge der ansteigenden Zahlenfolge 1 bis X liegt und nicht mehr umsortiert werden muß. Hierbei kann für nicht zu numerierende Seiten ein zweites Ablagefach vorgesehen sein.

Die gestellte Aufgabe wird erfindungsgemäß dadurch gelöst, daß im Bereich des Schreibwiderlagers das vordere, um eine horizontale Achse schwenkbare Ablagefach vorgesehen ist, daß zwischen den Ablagefächern eine in ihrer Richtung verstellbare Papierführung angeordnet ist, wobei mit der Schwenkbewegung des schwenkbaren vorderen Ablagefaches eine Verstellung der Papierführung in Richtung auf das vordere Ablagefach oder das hintere Ablagefach verbunden ist. Es genügt daher für das Einschalten der Stapelweise mit ansteigender Zahlenfolge 1 bis X, das vordere Ablagefach von einer Grundstellung in eine Arbeitsstellung umzuschalten. Sofort werden die Einzelblätter in ihrer Nummernfolge hintereinander gestapelt, wobei das erste Einzelblatt des Blattstapels mit der Nummer 1 obenauf liegt.

Für die Ausrichtung der Papierführung zu den einzelnen Ablagefächern wird vorgeschlagen, daß die Papierführung aus zumindest einem zwischen den Ablagefächern angeordneten Wellenpaar mit antreibbaren Friktionswalzen und aus zumindest einer zwischen dem Friktionswalzenpaar und dem Schreibwiderlager angeordneten Weichenzunge gebildet ist. Das Verschwenken des vorderen Ablagefaches wird also dazu benutzt, um die Papierführung in die gewünschte Stellung zu bringen.

Hierbei ergibt sich vorteilhafterweise, daß das vordere, schwenkbare, winkelförmige Ablagefach von der Ablagestellung in eine den Aufsetzteil an seiner Stirnseite bündig abschließenden Stellung verstellbar ist. Somit bildet das vordere Ablagefach einen ergonomisch äußerst günstigen Zugriff auf die in richtiger Nummernfolge liegenden Einzelblätter eines Blattstapels. Außerdem fügt sich das vordere Ablagefach in die äußere Gestaltung des Aufsetzteils vorteilhaft ein.

In Ausgestaltung der Erfindung ist vorgesehen, daß das vordere Ablagefach an den Seitenwänden des Aufsetzteils um die horizontale Schwenkachse gelagert ist, außerdem paarweise Führungskurven aufweist, in denen jeweils eine Lagerplatte geführt ist, wobei zwei Lagerplatten zwischen sich das Wellenpaar mit den Friktionswalzen und die Weichenzunge aufnehmen und die Lagerplatten jeweils um eine gemeinsame horizontale Achse schwenkbar in den Seitenuänden des Aufsetzteils gelagert sind. Diese Gestaltungsweise kann demzufolge wirtschaftlich als einfache Getriebekette ausgebildet werden mit einer Mindestanzahl von Bauteilen.

Als weitere Verbesserung wird vorgeschlagen, daß eine Schenkelfeder jeweils gegen den Außenumfang der Wellen anliegt und daß eine der Wellen in einem Langloch gelagert ist, das in Richtung des Anstellweges für unterschiedliche Papierdicken zwischen den beiden Friktionswalzen verläuft.

Eine andere Weiterbildung besteht darin, daß die Lagerplatten jeweils einen Verriegelungsvorsprung aufweisen und daß für die Betriebsstellung des schwenkbaren vorderen Ablagefaches und für dessen Außerbetriebsstellung jeweils in den Seitenwänden des Aufsetzteiles Rastmittel vorgesehen sind.

Die Papierführung in das jeweilige Ablagefach wird noch dadurch verbessert, daß an der Weichenzunge beidseitig federnde Leitfinger befestigt sind, die im Bereich der Wellen jeweils zur Richtung des vorderen Ablagefaches hin bzw. zur Richtung des hinteren Ablagefaches hin abgewinkelt sind.

Zur Verminderung des Aufwandes für die Ablagefächer wird außerdem vorgeschlagen, daß eine auf die Ablagefächer wechselweise aufsteckbare Papierstütze vorgesehen ist.

Ein Ausführungsbeispiel der Erfindung ist in der Zeichnung dargestellt und wird im folgenden näher beschrieben. Es zeigen
Fig. 1 einen Matrixdrucker mit Aufsetzteil, in dem die Papierführungsvorrichtung enthalten ist, in perspektivischer Darstellung,
Fig. 2 einen Querschnitt durch die Papierführungsvorrichtung mit in Betriebsstellung befindlichem vorderen Ablagefach und
Fig 3 denselben Querschnitt wie Fig. 2, jedoch mit der Betriebsstellung für das hintere Ablagefach.

Ein Aufsetzteil 1 ist mit ausgezogenen Linien dargestellt (Fig. 1), während ein Matrixdrucker 2, für den das Aufsetzteil 1 verwendet wird, mit strichpunktierten Linien dargestellt ist. Innerhalb des Aufsetzteils 1 befindet sich die nachstehend beschriebene Papierführungsvorrichtung, die zwischen den Seitenwänden 3a bzw. 3B des Aufsetzteils 1 angeordnet ist. Das Aufsetzteil 1 wird wie ersichtlich im Bereich des Schreibwiderlagers 4 aufgesetzt. An der Rückseite 5 befindet sich ein Papierführungsschacht 6, durch den Einzelblätter 7 dem Schreibwiderlager 4 zugeführt, auf deren Vorderseite bedruckt und danachin winkelförmigen Ablagen in einem Blattstapel abgelegt werden.

Über dem Schreibwiderlager 4, dem zur Führung des bedruckten Einzelblattes 7 noch ein Antriebswalzenpaar 8 nachgeschaltet ist, befindet sich ein vorderes, um eine horizontale Achse 9 schwenkbares Ablagefach 10. Eine solche horizontale Achse 9 ist jeweils in den Seitenwänden 3a und 3b des Aufsetzteils 1 drehgelagert. Ein hinteres Ablagefach 11 ist Bestandteil des Aufsetzteils 1. Über dem Schreibwiderlager 4, d.h. zwischen den Ablagefächern 10 und 11, befinden sich Antriebsgetriebezüge, die noch genauer beschrieben werden. Außerdem ist in Verbindung mit diesen Antriebsgetriebezügen eine Papierführung 12 gebildet, die in zwei auf die Ablagefächer 10 oder 11 gerichtete Stellungen ausgerichtet werden kann, in denen die Einzelblätter 7 angetrieben in die Ablagefächer 10 oder 11 geschoben werden.

Für den anzustrebenden Bewegungsablauf der Einzelblätter 7 wird die Antriebsenergie über ein Wellenpaar 13a und 13b mit antreibbaren Friktionswalzen 14a und 14b übertragen und die Richtung teils durch das Friktionswalzenpaar 14a und 14b, teils durch eine Weichenzunge 15 bestimmt.

Der Antrieb der Friktionswalzen 14a und 14b wird über den erwähnten Antriebsgetriebezug erzielt, der von einem Zahnrad 16 auf dem Schreibwiderlager 4, einer Schreibwalze, ausgeht und über Zwischenräder 17,18 und 19 auf ein Zahnrad 20 treibt, das einem der Friktionswalzen 14a oder 14b zugeordnet ist. Im Hinblick auf eine Abstandseinstellung für verschiedene Papierdicken, ist die Friktionswalze 14b, die starr drehgelagert ist, mit dem Zahnrad 20 versehen.

Das vordere Ablagefach 10 ist mit den horizontalen Schwenkachsen 9 in den Seitenwänden 3a und 3b des Aufsetzteils 1 gelagert und schließt in Außerbetriebsstellung (Fig. 3) mit der Stirnseite 1a des Aufsetzteils 1 bündig ab. Außerdem sind in Seitenwangen 10a und 10b des Ablagefaches 10 Führungskurven 21 vorgesehen, in die jeweils eine Lagerplatte 22 mit Führungszapfen 23 eingreift. Die beiden sich quer über die Breite des Aufsetzteils 1 gegenüberliegenden Lagerplatten 22 nehmen zwischen sich die Wellen 13a und 13b mit den Friktionswalzen 14a und 14b auf sowie die Weichenzunge 15, die sich über die volle Breite zwischen den beiden Lagerplatten 22 in Stabform erstreckt. Die beiden Lagerplatten 22 sind als Baugruppe um die gemeinsame horizontale Achse 24 schwenkbar in den Seitenwänden 3a und 3b des Ausetzteils 1 drehgelagert.

Die Lagerplatten 22 tragen außer den Wellen 13a und 13b die Friktionswalzen 14a, 14b sowie die Weichenzunge 15 und jeweils den erwähnten Führungszapfen 23. Für die Welle 13a ist außerdem ein Langloch 25 vorgesehen, das eine Dickenabstandsbewegung der zugehörigen Friktionswalze 14a gestattet, um unterschiedlich dicke Einzelblätter 7 zuzuführen. Hierbei werden die beiden Wellen 13a und 13b durch eine Schenkelfeder 26 zusammengedrückt, die durch eine doppelte Strichlinie hervorgehoben ist. Die Schenkel 26a und 26b liegen jeweils am Außenumfang 27 der beiden Wellen 13a und 13b federnd an.

Die Lagerplatten 22 weisen außerdem jeweils einen Verriegelungsvorsprung 28 auf. Für die beiden Verriegelungsstellungen sind im Aufsetzteil 1 in einem Radius mit Abstand zu der Achse 24, auf der die Weichenzunge 15 gelagert ist und die gleichzeitig die Drehachse für das Zwischenrad 19 bildet, zwei Raststifte als Rastmittel 30 befestigt.

Da die Weichenzunge 15 auf der Achse 24 gleitend befestig ist, bewegt sich die Weichenzunge 15 über die Bewegung von Leitfingern 31 bzw. 32 und die Friktionswalzen 14a, 14b. An der Weichenzunge 15 sind hierzu beidseitig federnde Leitfinger 31 bzw. 32 befestig, die in dem Bereich der Welle 13b bzw. der Friktionswalze 14a jeweils zur Richtung des hinteren Ablagefaches 11 hin bsw. zur Richtung des vorderen Ablagefaches 10 hin abgewinkelt sind, um eine festbestimmte Bahn für jedes Einzelblatt 7 je nach Papierführung in die beiden Ablagefächer 10 und 11 zu bilden.

Die Ablagefächer 10 und 11 sind mit einer auf diese wechselweise aufsteckbaren Papierstütze 33 versehen. Nach Entfernung der Papierstütze 33 vom vorderen Ablagefach 10 und Einschwenken ist die Papierführungsvorrichtung weitestgehend formgeschlossen.

## Patentansprüche

1. Papierführungsvorrichtung für Büromaschinen, insbesondere für Matrixdrucker, bestehend aus einem über dem Schreibwiderlager (4) befindlichen Aufsetzteil (1), der einen Papierzuführungsschacht (6) und im Bereich des Schreibwiderlagers (4) mit der offenen Winkelseite einander zugewandte winkelförmige Ablagen (10,11) für Einzelblätter aufweist, wobei das hintere Ablagefach (11) starr ist und eine Papierführung (12) in einem Zwischenraum, außerhalb des vorderen und des hinteren Ablagefaches (10,11) angeordnet ist,
dadurch gekennzeichnet,
daß im Bereich des Schreibwiderlagers (4) das vordere, um eine horizontale Achse (9) schwenkbare Ablagefach (10) vorgesehen ist daß zwischen den Ablagefächern (10,11) eine in ihrer Richtung verstellbare Papierführung (12) angeordnet ist, wobei mit der Schwenkbewegung des schwenkbaren vorderen Ablagefaches (10) eine Verstellung der Papierführung (12) in Richtung auf das vordere Ablagefach (10) oder das hintere Ablagefach (11) verbunden ist.

2. Papierführungsvorrichtung nach Anspruch 1,
dadurch gekennzeichnet,
daß die Papierführung (12) aus zumindest einem zwischen den Ablagefächern (10,11) angeordneten Wellenpaar (13a,13b) mit antreibbaren Friktionswalzen (14a,14b) und aus zumindest einer zwischen dem Friktionswalzenpaar (14a,14b) und dem Schreibwiderlager (4) angeordneten Weichenzunge (15) gebildet ist.

3. Papierführungsvorrichtung nach den Ansprüchen 1 oder 2,
dadurch gekennzeichnet,
daß das vordere, schwenkbare, winkelförmige Ablagefach (10) von der Ablagestellung (Fig. 2) in eine den Aufsetzteil (1) an seiner Stirnseite (1a) bündig abschließende Stellung verstellbar ist (Fig. 3).

4. Papierführungsvorrichtung nach den Ansprüchen 1 bis 3,
dadurch gekennzeichnet,
daß das vordere Ablagefach (10) an den Seitenwänden (3a,3b) des Aufsetzteils (1) um die horizontale Schwenkachse (9) gelagert ist, außerdem paarweise Führungskurven (21) aufweist, in denen jeweils eine Lagerplatte (22) geführt ist, wobei zwei Lagerplatten (22) zwischen sich das Wellenpaar (13a,13b) mit den Friktionswalzen (14a,14b) und die Weichenzunge (15) aufnehmen und die Lagerplatten (22) jeweils um eine gemeinsame horizontale Achse (24) schwenkbar in den Seitenwänden (3a,3b) des Aufsetzteils (1) gelagert sind.

5. Papierführungsvorrichtung nach Anspruch 4,
dadurch gekennzeichnet,
daß eine Schenkelfeder (26) jeweils gegen den Außenumfang (27) der Wellen (13a,13b) anliegt und daß eine der Wellen (13a,13b) in einem Langloch (25) gelagert ist, das in Richtung des Anstellweges für unterschiedliche Papierdicken zwischen den beiden Friktionswalzen (14a,14b) verläuft.

6. Papierführungsvorrichtung nach einem oder mehreren der Ansprüche 1 bis 5,
dadurch gekennzeichnet,
daß die Lagerplatten (22) jeweils einen Verriegelungsvorsprung (28) aufweisen und daß für die Betriebsstellung (Fig. 2) des schwenkbaren, vorderen Ablagefaches (10) und für dessen Außerbetriebsstellung (Fig. 3) jeweils in den Seitenwänden (3a,3b) des Aufsetzteils (1) Rastmittel (30) vorgesehen sind.

7. Papierführungsvorrichtung nach Anspruch 2,
dadurch gekennzeichnet,
daß an der Weichenzunge (15) beidseitig federnde Leitfinger (31,32) befestigt sind, die im Bereich der Wellen (13a,13b) jeweils zur Richtung des vorderen Ablagefaches (10) hin bzw. zur Richtung des hinteren Ablagefaches (11) hin abgewinkelt sind.

8. Papierführungsvorrichtung nach den Ansprüchen 1 bis 7,
dadurch gekennzeichnet,
daß eine auf die Ablagefächer (10,11) wechselweise aufsteckbare Papierstütze (33) vorgesehen ist.

## Claims

1. A paper guiding device for office machines, in particular for matrix printers, consisting of a top attachment part (1) located above the print counter-surface (4), which part has a paper feed shaft (6) and in the region of the print counter-surface (4) angled sorters (10, 11), with the open angle sides facing one another, for single sheets, the rear sorter pocket (11) being rigid and a paper guide (12) being located in an intermediate space outside the front and the back sorter pockets (10, 11),
characterised in that
the front sorter pocket (10), which is pivotable about a horizontal spindle (9), is provided in the region of the print counter-surface (4), that a paper guide (12) which is adjustable in direction is located between the sorter pockets (10, 11), with an adjustment of the paper guide (12) towards the front sorter pocket (10) or the rear sorter pocket (11) being associated with the pivot movement of the pivotable front sorter pocket (10).

2. A paper guiding device according to Claim 1,
characterised in that
the paper guide (12) consists of at least one pair of shafts (13a, 13b) having drivable friction rollers (14a, 14b) and located between the sorter pockets (10, 11), and of at least one points tongue (15) located between the pair of friction rollers (14a, 14b) and the print counter-surface (4).

3. A paper guiding device according to Claims 1 or 2,
characterised in that
the front, pivotable, angled sorter pocket (10) is adjustable from the sorter position (Fig. 2) to a position which closes off the attachment part (1) flush on the end face (1a) thereof (Fig. 3).

4. A paper guiding device according to Claims 1 to 3,
characterised in that
the front sorter pocket (10) is mounted about the horizontal pivot spindle (9) on the side walls (3a, 3b) of the attachment part (1), furthermore has guide curves (21) in pairs, in each of which a bearing plate (22) is guided, with two bearing plates (22) between them holding the pair of shafts (13a, 13b) with the friction rollers (14a, 14b) and the points tongue (15), and the bearing plates (22) are each mounted in the side walls (3a, 3b) of the attachment part (1) to be pivotable about a common horizontal spindle (24).

5. A paper guiding device according to Claim 4,
characterised in that
a leg spring (26) in each case bears against the outer periphery (27) of the shafts (13a, 13b) and that one of the shafts (13a, 13b) is mounted in an elongated hole (25) which extends between the two friction rollers (14a, 14b) in the direction of the path of adjustment for varying thicknesses of paper.

6. A paper guiding device according to one or more of Claims 1 to 5,
characterised in that
the bearing plates (22) each have a locking projection (28) and that catch means (30) are provided in the side walls (3a, 3b) of the attachment part (1) for the operating position (Fig. 2) of the pivotable front sorter pocket (10) and for the non-operative position thereof (Fig. 3).

7. A paper guiding device according to Claim 2,
characterised in that
guide fingers (31, 32) which are resilient are attached to the points tongue (15) on both sides, which fingers in the region of the shafts (13a, 13b) are angled respectively towards the front sorter pocket (10) or towards the rear sorter pocket (11).

8. A paper guiding device according to Claims 1 to 7,
characterised in that
a paper support (33) which can be placed alternately on the sorter pockets (10, 11) is provided.

## Revendications

1. Dispositif de guidage du papier pour des machines de bureau, en particulier des imprimantes à matrice, comportant une partie de réception (1) se trouvant au-dessus de la butée (4), qui présente un entonnoir d'introduction du papier (6) et, dans la zone de la butée (4), des récepteurs angulaires (10, 11) pour des feuilles individuelles, tournés l'un vers l'autre par le côté d'angle ouvert, le récepteur arrière (11) étant rigide et un guide du papier (12) étant agencé dans un espace intermédiaire à l'extérieur du récepteur avant (10) et du récepteur arrière (11),
caractérisé en ce que
le récepteur avant (10), pouvant pivoter autour d'un axe horizontal (9), est prévu dans la zone de la butée (4), en ce que, entre les récepteurs (10, 11), est agencé un guide du papier (12) de direction réglable, un réglage du guide du papier (12) en direction du récepteur avant (10) ou du récepteur arrière (11) étant lié au pivotement du récepteur avant pivotant (10).

2. Dispositif de guidage du papier selon la revendication 1,
caractérisé en ce que
le guide du papier (12) est formé par au moins une paire d'arbres (13a, 13b) agencés entre les récepteurs (10, 11), et présentant des rouleaux à friction entraînables (14a, 14b), et par au moins une languette souple (15) agencée entre la paire de rouleaux à friction (14a, 14b) et la butée (4).

3. Dispositif de guidage du papier selon les revendications 1 ou 2,
caractérisé en ce que
le récepteur angulaire avant pivotant (10) est réglable de la position de réception (figure 2) dans une position fermant à fleur la partie de réception (1) sur sa face frontale (1a) (figure 3).

4. Dispositif de guidage du papier selon les revendications 1 à 3,
caractérisé en ce que
le récepteur avant (10) est monté sur les parois latérales (3a, 3b) de la partie de réception (1) autour de l'axe de pivotement horizontal (9), présente par ailleurs, par paire, des cames de guidage (21), dans lesquelles, à chaque fois, est guidée une plaque d'appui (22), deux plaques d'appui (22) recevant entre elles la paire d'arbres (13a, 13b) avec les rouleaux à friction (14a, 14b) et la languette souple (15), et les plaques d'appui (22) étant montées à chaque fois, en pouvant pivoter autour d'un axe horizontal commun (24), dans les parois latérales (3a, 3b) de la partie de réception (1).

5. Dispositif de guidage du papier selon la revendication 4,
caractérisé en ce qu'
un ressort à branches (26) s'appuie, à chaque fois, contre la périphérie externe (27) des arbres (13a, 13b), et en ce qu'un des arbres (13a, 13b) est monté dans un trou oblong (25) qui s'étend en direction de la course de réglage pour différentes épaisseurs du papier, entre les deux rouleaux à friction (14a, 14b).

6. Dispositif de guidage du papier selon une ou plusieurs des revendications 1 à 5,
caractérisé en ce que
les plaques d'appui (22) présentent, à chaque fois, une saillie de verrouillage (28), et en ce que, pour la position de service (figure 2) du récepteur avant pivotant (10) et pour sa position hors service (figure 3), des moyens d'encliquetage (30) sont, à chaque fois, prévus dans les parois latérales (3a, 3b) de la partie de réception (1).

7. Dispositif de guidage du papier selon la revendication 2,
caractérisé en ce que
des doigts de guidage élastiques (31, 32) sont fixés, des deux côtés, sur la languette souple (15), doigts qui, dans la zone des arbres (13a, 13b), sont, à chaque fois, coudés en direction du récepteur avant (10) ou en direction du récepteur arrière (11).

8. Dispositif de guidage du papier selon les revendications 1 à 7,
caractérisé en ce qu'
un support du papier (33) enfichable tour à tour sur les récepteurs (10, 11) est prévu.
